# EUROPÄISCHE PATENTSCHRIFT

(11) **EP 0 966 903 B1**
(45) Veröffentlichungstag und Bekanntmachung des Hinweises auf die Patenterteilung: **01.06.2005**
(21) Anmeldenummer: 99111106.3
(22) Anmeldetag: 08.06.1999
(51) Int. Cl.: A47B 88/00, A47B 88/04

(54) **Schubladenzarge**
Drawer frame
Cadre de tiroir

(30) Priorität: 24.06.1998 AT 109298
(43) Veröffentlichungstag der Anmeldung: 29.12.1999
(73) Patentinhaber: Julius Blum GmbH, 6973 Höchst (AT)
(72) Erfinder: Sutterlütti, Harold, 6972 Fussach (AT)
(74) Vertreter: Hofinger, Engelbert, Dr.Dr.

(56) Entgegenhaltungen:
- DE-A- 19 717 184
- US-A- 5 556 183

## Beschreibung

Die Erfindung bezieht sich auf eine Schubladenzarge vorzugsweise aus Metall mit einer Auflage für eine Bodenplatte einer Schublade und einer Abdecklippe, die den Rand der Bodenplatte seitlich abdeckt, wobei die Schubladenzarge mit mindestens einer manuell und werkzeuglos betätigbaren Halteeinrichtung zum Fixieren der Bodenplatte versehen ist.

Im allgemeinen werden die aus einem Holzmaterial gefertigten Bodenplatten auf den Auflagestegen der beidseitig der Bodenplatte angeordneten Schubladenzargen mittels Schrauben befestigt.

Aus der EP 0 429 428 A2 ist eine metallische Schubladenzarge bekannt, die einen Auflagesteg für eine Bodenplatte aufweist aus dem mit seitlichen Zacken versehene Lappen ausgebogen sind. Die Lappen ragen in Montagelage in eine an der Unterseite der Bodenplatte vorgesehene Nut, die parallel zur Schubladenzarge ausgerichtet ist. Eine weitere Befestigung der Bodenplatte auf den Auflagestegen metallischer Schubladen ist aus dem DE-GM 9303903 bekannt.

Die Befestigung einer Bodenplatte mittels Schrauben ist relativ zeitaufwendig. Die Fixierung einer Bodenplatte mittels aus dem Auflagesteg ausgebogener Zacken bzw. Lappen kann relativ schnell erfolgen. Es sind jedoch in den meisten Fällen dazu Spezialwerkzeuge notwendig, so daß diese Art der Befestigung im allgemeinen nur bei der Serienfertigung von Schubladen angewendet wird. Eine einmal fixierte Bodenplatte kann nur schwer von den Schubladenzargen getrennt werden. Meistens kommt es dabei zu einer Beschädigung der Schubladenzargen und/oder der Bodenplatte.

Aufgabe der Erfindung ist es, eine Schubladenzarge dahingehend zu verbessern, daß die Bodenplatte schnell und ohne Benützung eines Werkzeuges an der Schubladenzarge montiert und demontiert werden kann.

Die erfindungsgemäße Aufgabe wird dadurch gelöst, daß mindestens eine Halteeinrichtung einen verdrehbaren Spannteil mit einem Griff umfaßt, mittels dem die Bodenplatte an die Abdecklippe gedrückt und klemmend gehalten wird.

Ein besonderer Vorteil der Erfindung liegt darin, daß die Bodenplatte nicht besonders bearbeitet werden muß. Es ist nicht notwendig, die Bodenplatte mit Nuten oder Bohrungen zu versehen, in die die Halteeinrichtungen eingreifen.

Ein vorteilhaftes Ausführungsbeispiel der Erfindung sieht vor, daß die Spannteile als Bolzen ausgebildet sind bzw. solche umfassen, wobei die Bolzen in einem Muttergewinde eines Auflageteiles der Schubladenzarge lagern und mit einem Griff versehen sind, der sich unterhalb des Auflageteiles befindet.

Ein weiteres Ausführungsbeispiel der Erfindung sieht vor, daß die Spannteile als Walzen ausgebildet sind, deren Drehachsen in Funktionslage der Schublade in einer horizontalen Ebene liegen, wobei die Walzen mit einem Griff versehen sind.

Nachfolgend werden verschiedene Ausführungsbeispiele der Erfindung anhand der Figuren der beiliegenden Zeichnungen beschrieben.
Die Fig. 1 zeigt ein Schaubild eines Endes einer Schubladenzarge mit einer Aufnahme für eine erfindungsgemäße Halteeinrichtung,
die Fig. 2 zeigt ein Schaubild eines Endes einer Schubladenzarge mit einer erfindungsgemäßen Halteeinrichtung,
die Fig. 3 zeigt eine Unteransicht eines Bereiches einer Schubladenzarge mit der Halteeinrichtung,
die Fig. 4 zeigt einen Schnitt durch die Schubladenzarge und eine Bodenplatte im Bereich einer Halteeinrichtung, bevor die Fixierung der Bodenplatte erfolgt ist,
die Fig. 5 zeigt den gleichen Schnitt wie die Fig. 4 mit fixierter Bodenplatte,
die Fig. 6a zeigt eine Seitenansicht eines Spannteiles,
die Fig. 6b zeigt ein Schaubild eines Spannteiles von oben gesehen,
die Fig. 6c zeigt ein Schaubild eines Spannteiles von unten gesehen,
die Fig. 7 bis 9 zeigen Schaubilder einer Schubladenzarge mit verschieden ausgeführten Spannteilen,
die Fig. 10 zeigt ein Schaubild einer Schubladenzarge von unten gesehen mit Spannteilen gemäß einem weiteren Ausführungsbeispiel der Erfindung,
die Fig. 11 zeigt einen Schnitt durch eine Schubladenzarge und eine Bodenplatte im Bereich einer Halteeinrichtung vor der Fixierung der Bodenplatte,
die Fig. 12 zeigt den gleichen Schnitt wie die Fig. 11 bei fixierter Bodenplatte,
die Fig. 13 zeigt einen Querschnitt durch eine Schubladenzarge und eine Bodenplatte im Bereich eines weiteren Halteteiles vor der Verspannung der Bodenplatte,
die Fig. 14 zeigt den gleichen Schnitt wie die Fig. 13 bei verspannter Bodenplatte,
die Fig. 15 zeigt ein Schaubild eines Spannteiles,
die Fig. 16 zeigt ein Schaubild eines Spannteiles für eine linke Schubladenzarge, und
die Fig. 17 zeigt ein Schaubild eines Spannteiles für eine rechte Schubladenzarge.

Eine erfindungsgemäße Schubladenzarge 1 aufweisende Schublade ist in herkömmlicher Weise mit zwei Schubladenzargen 1, einer Bodenplatte 7, einer Schubladenrückwand und einer Frontblende versehen. In den Figuren der Zeichnungen sind jeweils nur eine Schubladenzarge 1 und die Bodenplatte 7 gezeigt, die anderen Teile der Schublade sind nach dem herkömmlichen Stand der Technik ausgeführt.

Jede Schubladenzarge 1 besteht aus einem Oberteil 3 und einem Unterteil 2, wobei der Unterteil 2 einen Auflageteil in der Form eines Auflagesteges 4 für die Bodenplatte 7 aufweist.

Der Unterteil 2 der Schubladenzarge 1 kann als Ausziehschiene einer Ausziehführungsgarnitur ausgeführt sein oder es kann eine separate Ausziehschiene in diesen Unterteil 2 einhängbar sein.

Der Oberteil 3 der Schubladenzarge 1 ist doppelwandig ausgeführt mit einer Außenwand 3' und einer Innenwand 3". Die Außenwand 3' ist mittels einer Umbördelung 5 in den äußeren Steg des Unterteiles 2 eingehängt.

An der Innenwand 3" ist eine Abdecklippe 6 ausgebildet, die in Montagelage die Seitenkante der Bodenplatte 7 abdeckt und so verhindert, daß Schmutzpartikel in den Spalt zwischen der Bodenplatte 7 und dem Unterteil 2 der Schubladenzarge 1 eindringen.

In den gezeigten Ausführungsbeispielen ist die Schubladenzarge 1 aus Metall, vorzugsweise Stahlblech, und die Bodenplatte 7 aus einem Holzmaterial, beispielsweise einer Spanplatte, gefertigt.

In den Ausführungsbeispielen nach den Fig. 1 bis 9 umfassen die Halteeinrichtungen 8 Spannteile, die um eine vertikale Achse drehbar sind (die Ausdrücke vertikal" und horizontal" beziehen sich auf die Gebrauchslage der Schublade im Möbelkorpus). In diesen Ausführungsbeispielen sind die Spannteile als Bolzen 9 ausgebildet, die mit einem Gewinde versehen sind und in einem Muttergewinde 21 des Auflagesteges 4 der Schubladenzarge 1 bzw. des unteren Zargenteiles 2 lagern.

Vorteilhaft sind pro Schubladenzarge 1 zwei Spannteile bzw. Bolzen 9 vorgesehen, wobei sich ein Spannteil beim vorderen Ende der Schubladenzarge 1 und der zweite Spannteile beim oder in der Nähe des hinteren Endes der Schubladenzarge 1 befindet.

Jeder Bolzen 9 ist mit einem unterhalb des Auflagesteges 4 befindlichen Griff 10 versehen, der als einarmiger Hebel ausgebildet ist. An seiner zur Bodenplatte 7 zugewendeten Seite weist die Halteeinrichtung 8 einen Anpreßteller 11 auf, der unmittelbar am Bolzen 9 ausgebildet ist.

Befindet sich der Bolzen 9 in der Lösestellung, die in der Fig. 4 gezeigt ist, d. h. der Anpreßteller 11 liegt am Auflagesteg 4 an, dann ist die Bodenplatte 7 in den Spalt zwischen der Abdecklippe 6 und den Auflagesteg 4 einschiebbar.

Wird der Griff 10 gedreht und der Anpreßteller 11 angehoben, drückt er die Bodenplatte 7 gegen die Abdecklippe 6, die als Anschlag für die Bodenplatte 7 dient. Die Bodenplatte 7 ist daher fest geklemmt zwischen der Abdecklippe 6 und dem Bolzen 9 der Halteeinrichtung 8 gehalten. Der Spannteil bzw. der Anpreßteller 11 drückt dabei auf die flache Unterseite der Bodenplatte 7, die keine Nuten oder Behänger aufweist.

Um die Verankerung der Bodenplatte 7 zu verbessern, kann der Anpreßteller 11 mit krallenartigen Haltemitteln versehen sein, beispielsweise mit einer in der Mitte des Anpreßtellers 11 angeordneten Körnerspitze 12 oder mit einem den Rand des Anpreßtellers 11 umgebenden Schneidring 13. Ein Anpreßteller 11 kann entweder eine Körnerspitze 12 oder einen Schneidring 13 aufweisen oder, wie in den Fig. 5 und 6 gezeigt, sowohl mit einer Körnerspitze 12 als auch mit einem Schneidring 13 versehen sein.

In der in der Fig. 5 gezeigten Spannstellung ist der Griff 10 der Halteeinrichtung 8 vorzugsweise parallel zur Schubladenzarge 1 ausgerichtet, d. h. er wird vom Auflagesteg 4 abgedeckt.

Im Ausführungsbeispiel nach den Fig. 10 bis 17 ist die Schubladenzarge 1 mit Halteeinrichtungen 14 versehen, die Walzen 15 aufweisen, mittels denen die Bodenplatte 7 festgehalten wird.

Die Schubladenzarge 1 ist analog dem zuvor beschriebenen Ausführungsbeispiel ausgebildet, mit einem doppelwandigen Oberteil 3 und einem Unterteil 2, an dem der Auflagesteg 4 für die Bodenplatte 7 ausgebildet ist.

Die Spannteile der Halteeinrichtungen 14 sind wiederum am Auflagesteg 4 gelagert. Bei jeder Halteeinrichtung 14 ist der Auflagesteg 4 mit zwei nach unten ragenden Laschen 16 versehen, in denen die Achse 17 der jeweiligen Walze 15 aufgenommen ist. Die Walzen 15 sind horizontal ausgerichtet, wobei sich die Längsmittelachse der beim hinteren Ende der Schubladenzarge 1 angeordneten Walze 15 in Längsrichtung der Schubladenzarge 1 erstreckt, während die beim vorderen Ende der Schubladenzarge 1 angeordnete Walze 15 quer zur Schubladenzarge 1 ausgerichtet ist.

Im Ausführungsbeispiel ist die Schubladenzarge 1 wiederum mit zwei Halteeinrichtungen 14, d. h. mit zwei Walzen 15 versehen. Jede Walze 15 weist einen Griff 18 auf, der eine manuelle und werkzeuglose Verdrehung der Walze 15 ermöglicht.

Die beim hinteren Ende der Schubladenzarge 1 angeordnete Walze 15 ist mit zwei Schneidringen 19 versehen, die beim Verspannen der Bodenplatte 7 in das Holzmaterial der Bodenplatte 7 eindringen. Die Walze 15 der beim vorderen Ende der Schubladenzarge 1 angeordneten Halteeinrichtung 14 weist nur einen Schneidkranz 19 auf, und zwar ist dieser in der Hälfte der Walze 15 ausgebildet, die zur inneren Wand der Schubladenzarge 1 weist.

In der Stellung, in der die Bodenplatte 7 zwischen den Auflagesteg 4 und die Abdecklippe 6 eingeschoben werden kann, befindet sich der Griff 18 der hinteren Halteeinrichtung 14 in der in der Fig. 11 gezeigten Stellung. Zur Fixierung der Bodenplatte 7 wird der Griff 18 umgeschwenkt und die Walze 15 gedreht. In der Spannstellung befindet sich der Griff 18 in der in der Fig. 12 gezeigten Stellung. Dabei werden die Schneidringe 19 der Walze 15 in das Holzmaterial der Bodenplatte 7 eingedrückt und die Bodenplatte 7 wird gegen die Abdecklippe 6 gedrückt.

Um insbesondere das Lösen der Halteteile 14 zu erleichtern, sind die Griffe 18 mit abgewinkelten Enden 20 versehen.

Die Fig. 14 zeigt einen Querschnitt durch die Schubladenzarge 1, wobei die vordere Halteeinrichtung 14 bzw. die Walze 15 in der Stellung gezeigt ist, in der die Bodenplatte 7 in die Schubladenzarge 1 einhängbar ist. Durch Schwenken des Griffes 18 wird die Walze 15 gedreht und durch den schräg gestellten Schneidring 19 wird die Bodenplatte 7 zur Schubladenzarge 1 gezogen, d. h. in der Spannstellung ist die Bodenplatte 7 seitlich verriegelt.

Demzufolge sind die Walzen 15, die beim vorderen Ende der Schubladenzarge 1 eingesetzt sind, je nachdem ob es sich um die rechte oder linke Schubladenzarge 1 handelt, unterschiedlich ausgebildet, d. h. der Schneidring 19 ist jeweils beim gegenüberliegenden Ende der Walze 15 angeordnet.

Die mit zwei Schneidringen 19 versehenen Walzen 15, die bei den hinteren Enden der Schubladenzargen 1 eingesetzt sind, sind unabhängig davon, ob sie sich in der rechten oder linken Schubladenzarge 1 befinden, gleich ausgebildet.

## Patentansprüche (Patentansprüche für folgende(n) Vertragsstaat(en): AT, ES, IT)

1. Schubladenzarge (1) vorzugsweise aus Metall mit einer Auflage für eine Bodenplatte (7) einer Schublade und einer Abdecklippe (6), die den Rand der Bodenplatte (7) seitlich abdeckt, wobei die Schubladenzarge (1) mit mindestens einer manuell und werkzeuglos betätigbaren Halteeinrichtung (8, 14) zum Fixieren der Bodenplatte (7) versehen ist, **dadurch gekennzeichnet, daß** die mindestens eine Halteeinrichtung (8, 14) einen verdrehbaren Spannteil mit einem Griff (10, 18) umfaßt, mit dem die Bodenplatte (7) an die Abdecklippe (6) gedrückt und klemmend gehalten wird.

2. Schubladenzarge nach Anspruch 1, **dadurch gekennzeichnet, daß** zwei Halteeinrichtungen (14) mit Spannteilen vorgesehen sind, die um zwei horizontale Achsen drehbar sind, die sich im rechten Winkel zueinander befinden.

3. Schubladenzarge nach Anspruch 1 oder 2, **dadurch gekennzeichnet, daß** die Halteeinrichtungen (8, 14) an einem horizontalen Auflageteil der für die Bodenplatte (7) gelagert sind.

4. Schubladenzarge nach Anspruch 3, **dadurch gekennzeichnet, daß** am Auflageteil, der als sich über die Länge der Schubladenzarge (1) erstreckender Auflagesteg (4) ausgebildet ist, mindestens zwei Halteeinrichtungen (8, 14) lagern.

5. Schubladenzarge nach einem der Ansprüche 1 bis 4, **dadurch gekennzeichnet, daß** die Spannteile als Bolzen (9) ausgebildet sind bzw. solche umfassen.

6. Schubladenzarge nach Anspruch 5, **dadurch gekennzeichnet, daß** der Bolzen (9) in einem Muttergewinde (21) od. dgl. des Auflageteiles lagert und mit einem Griff (10) versehen ist, der sich unterhalb des Auflageteiles befindet.

7. Schubladenzarge nach Anspruch 6, **dadurch gekennzeichnet, daß** der Griff (10) länglich ausgeführt und bei fixierter Bodenplatte (7) in etwa parallel zur Schubladenzarge (1) ausgerichtet ist.

8. Schubladenzarge nach Anspruch 6 oder 7, **dadurch gekennzeichnet, daß** der Bolzen (9) zu seinem zur Bodenplatte (7) gerichteten Ende mit einem Anpreßteller (11) versehen ist, der die Bodenplatte (7) klemmend hält.

9. Schubladenzarge nach einem der Ansprüche 1 bis 8, **dadurch gekennzeichnet, daß** der Bolzen (9) bzw. der Anpreßteller (11) mit einer Körnerspitze (12) versehen ist.

10. Schubladenzarge nach einem der Ansprüche 1 bis 9, **dadurch gekennzeichnet, daß** der Anpreßteller (11) mit einem Schneidkranz (13) versehen ist.

11. Schubladenzarge nach einem der Ansprüche 8 bis 10, **dadurch gekennzeichnet, daß** der Auflagesteg (4) im Bereich der Spannteile mit je einer Vertiefung (22) versehen ist, in der der Anpreßteller (11) in der Lösestellung aufgenommen ist.

12. Schubladenzarge nach einem der Ansprüche 1 bis 5, **dadurch gekennzeichnet, daß** die Spannteile als Walzen (15) ausgebildet sind, deren Drehachsen in Funktionslage der Schublade in einer horizontalen Ebene liegen, wobei die Walzen (15) mit einem Griff (18) versehen sind.

13. Schubladenzarge nach Anspruch 12, **dadurch gekennzeichnet, daß** die Schubladenzarge (1) mit zwei Walzen (15) versehen ist, wobei die Walze (15), die näher zum hinteren Ende der Schubladenzarge (1) angeordnet ist, in Längsrichtung der Schubladenzarge (1) ausgerichtet ist, während die näher zum vorderen Ende der Schubladenzarge (1) befindliche Walze (15) quer zur Schubladenzarge (1) ausgerichtet ist.

14. Schubladenzarge nach Anspruch 12 oder 13, **dadurch gekennzeichnet, daß** die Walzen (15) an ihrem Mantel mit mindestens einem Schneidring (19) versehen sind.

15. Schubladenzarge nach einem der Ansprüche 12 bis 14, **dadurch gekennzeichnet, daß** die Griffe (18) als flache Hebel mit abgewinkelten Abschnitten (20) ausgeführt sind.

16. Schubladenzarge nach Anspruch 14, **dadurch gekennzeichnet, daß** mindestens eine der Walzen (15) einer Schubladenzarge (1) mit einem Schneidring (19) versehen ist, der in einer Ebene liegt, die schräg zur Drehachse der Walze (15) ausgerichtet ist.

17. Schubladenzarge nach Anspruch 16, **dadurch gekennzeichnet, daß** die Schubladenzarge (1) mit einen vorderen und einer hinteren Halteeinrichtung (14) versehen ist und daß die Walze (15) der hinteren Halteeinrichtung (14) zwei Schneidringe (19) aufweist, die in Ebenen liegen, die senkrecht zur Drehachse der Walze (15) ausgerichtet sind, während die Walze (15) der vorderen Halteeinrichtung nur einen Schneidkranz (19) aufweist, der in einer Ebene liegt, die schräg zur Drehachse der Walze (15) ausgerichtet ist.

18. Schublade mit einer Schubladenzarge nach mindestens einem der Ansprüche 1 bis 17, **dadurch gekennzeichnet, daß** die Spannteile auf die flache Unterseite der Bodenplatte (7) drücken.

## Patentansprüche (Patentansprüche für folgende(n) Vertragsstaat(en): DE)

1. Schubladenzarge (1) vorzugsweise aus Metall mit einer Auflage für eine Bodenplatte (7) einer Schublade und einer Abdecklippe (6), die den Rand der Bodenplatte (7) seitlich abdeckt, wobei die Schubladenzarge (1) mit mindestens einer manuell und werkzeuglos betätigbaren Halteeinrichtung (8, 14) zum Fixieren der Bodenplatte (7) versehen ist, die einen Spannteil mit einem Griff (10, 18) umfaßt, wobei die Bodenplatte (7) vom Spannteil an die Abdecklippe (6) gedrückt und an dieser klemmend gehalten wird, **dadurch gekennzeichnet, dass** der Spannteil, der als Anpressteller (11) oder Walze (15) ausgeführt ist, mindestens mit einem Schneidring (13, 19) und/oder mit einer Kömerspitze (13) versehen und drehbar an der Schubladenzarge (1) gelagert ist.

2. Schubladenzarge nach Anspruch 1, **dadurch gekennzeichnet, dass** zwei Halteeinrichtungen (14) mit Spannteilen vorgesehen sind, die um zwei horizontale Achsen drehbar sind, die sich im rechten Winkel zueinander befinden.

3. Schubladenzarge nach Anspruch 1 oder 2, **dadurch gekennzeichnet, dass** die Halteeinrichtungen (8, 14) an einem horizontalen Auflagesteg (4) für die Bodenplatte (7) gelagert sind.

4. Schubladenzarge nach einem der Ansprüche 1 bis 3, **dadurch gekennzeichnet, dass** der mindestens eine Spannteil einen Bolzen (9) umfasst, der in einem Muttergewinde (21) od. dgl. des Auflageteiles lagert und mit einem Griff (10) versehen ist, der sich unterhalb des Auflageteiles befindet.

5. Schubladenzarge nach Anspruch 4, **dadurch gekennzeichnet, dass** der Griff (10) länglich ausgeführt und bei fixierter Bodenplatte (7) in etwa parallel zur Schubladenzarge (1) ausgerichtet ist.

6. Schubladenzarge nach Anspruch 3, **dadurch gekennzeichnet, dass** der Auflagesteg (4) mit einer Vertiefung (22) versehen ist, in der der Anpressteller (11) in der Lösestellung aufgenommen ist.

7. Schubladenzarge nach Anspruch 2 oder 3, **dadurch gekennzeichnet, dass** die Drehachsen der Walzen (15) in Funktionslage der Schublade in einer horizontalen Ebene liegen, wobei die Walzen (15) mit einem Griff (18) versehen sind.

8. Schubladenzarge nach Anspruch 7, **dadurch gekennzeichnet, dass** die Schubladenzarge (1) mit zwei Walzen (15) versehen ist, wobei die Walze (15), die näher zum hinteren Ende der Schubladenzarge (1) angeordnet ist, in Längsrichtung der Schubladenzarge (1) ausgerichtet ist, während die näher zum vorderen Ende der Schubladenzarge (1) befindliche Walze (15) quer zur Schubladenzarge (1) ausgerichtet ist.

9. Schubladenzarge nach Anspruch 7, **dadurch gekennzeichnet, dass** die Griffe (18) als flache Hebel mit abgewinkelten Abschnitten (20) ausgeführt sind.

10. Schubladenzarge nach Anspruch 1, **dadurch gekennzeichnet, dass** mindestens eine der Walzen (15) einer Schubladenzarge (1) mit einem Schneidring (19) versehen ist, der in einer Ebene liegt, die schräg zur Drehachse der Walze (15) ausgerichtet ist.

11. Schubladenzarge nach Anspruch 10, **dadurch gekennzeichnet, dass** die Schubladenzarge (1) mit einen vorderen und einer hinteren Halteeinrichtung (14) versehen ist und dass die Walze (15) der hinteren Halteeinrichtung (14) zwei Schneidringe (19) aufweist, die in Ebenen liegen, die senkrecht zur Drehachse der Walze (15) ausgerichtet sind, während die Walze (15) der vorderen Halteeinrichtung nur einen Schneidring (19) aufweist, der in einer Ebene liegt, die schräg zur Drehachse der Walze (15) ausgerichtet ist.

12. Schublade mit zwei Schubladenzargen (1) vorzugsweise aus Metall mit je einer Auflage für eine Bodenplatte (7) aus einem Holzmaterial und einer Abdecklippe (6), die den Rand der Bodenplatte (7) seitlich abdeckt, wobei jede Schubladenzarge (1) mit mindestens einer manuell und werkzeuglos betätigbaren Halteeinrichtung (8, 14) zum Fixieren der Bodenplatte (7) versehen ist, die einen Spannteil mit einem Griff (10, 18) umfasst, mit dem die Bodenplatte (7) an die Abdecklippe (6) gedrückt und klemmend gehalten wird, **dadurch gekennzeichnet, dass** die Spannteile auf die flache Unterseite der Bodenplatte (7) drücken.

13. Schublade nach Anspruch 12, **dadurch gekennzeichnet, dass** die Spannteile, die als Anpressteller (11) oder Walze (15) ausgeführt sind, mindestens mit einem Schneidring (13, 19) und/oder mit einer Körnerspitze (13) versehen und drehbar an der Schubladenzarge (1) gelagert sind.

14. Schublade nach Anspruch 12, **dadurch gekennzeichnet, dass** zwei Halteeinrichtungen (14) mit Spannteilen vorgesehen sind, die um zwei horizontale Achsen drehbar sind, die sich im rechten Winkel zueinander befinden.

15. Schublade nach einem der Ansprüche 12 bis 14, **dadurch gekennzeichnet, dass** die Halteeinrichtungen (8, 14) an einem horizontalen Auflagesteg (4) für die Bodenplatte (7) gelagert sind.

16. Schublade nach einem der Ansprüche 12 bis 15, **dadurch gekennzeichnet, dass** ein Spannteil einen Bolzen (9) umfasst, der in einem Muttergewinde (21) od. dgl. des Auflageteiles lagert und mit einem Griff (10) versehen ist, der sich unterhalb des Auflageteiles befindet.

17. Schublade nach Anspruch 16, **dadurch gekennzeichnet, dass** der Griff (10) länglich ausgeführt und bei fixierter Bodenplatte (7) in etwa parallel zur Schubladenzarge (1) ausgerichtet ist.

18. Schublade nach Anspruch 15, **dadurch gekennzeichnet, dass** der Auflagesteg (4) mit einer Vertiefung (22) versehen ist, in der der Anpressteller (11) in der Lösestellung aufgenommen ist.

19. Schublade nach Anspruch 13, **dadurch gekennzeichnet, dass** die Drehachsen der Walzen (15) in Funktionslage der Schublade in einer horizontalen Ebene liegen, wobei die Walzen (15) mit einem Griff (18) versehen sind.

20. Schublade nach Anspruch 19, **dadurch gekennzeichnet, dass** die Schubladenzarge (1) mit zwei Walzen (15) versehen ist, wobei die Walze (15), die näher zum hinteren Ende der Schubladenzarge (1) angeordnet ist, in Längsrichtung der Schubladenzarge (1) ausgerichtet ist, während die näher zum vorderen Ende der Schubladenzarge (1) befindliche Walze (15) quer zur Schubladenzarge (1) ausgerichtet ist.

21. Schublade nach Anspruch 19, **dadurch gekennzeichnet, dass** die Griffe (18) als flache Hebel mit abgewinkelten Abschnitten (20) ausgeführt sind.

22. Schublade nach Anspruch 13, 19 oder 20, **dadurch gekennzeichnet, dass** mindestens eine der Walzen (15) einer Schubladenzarge (1) mit einem Schneidring (19) versehen ist, der in einer Ebene liegt, die schräg zur Drehachse der Walze (15) ausgerichtet ist.

23. Schublade nach Anspruch 22, **dadurch gekennzeichnet, dass** die Schubladenzarge (1) mit einen vorderen und einer hinteren Halteeinrichtung (14) versehen ist und dass die Walze (15) der hinteren Halteeinrichtung (14) zwei Schneidringe (19) aufweist, die in Ebenen liegen, die senkrecht zur Drehachse der Walze (15) ausgerichtet sind, während die Walze (15) der vorderen Halteeinrichtung nur einen Schneidring (19) aufweist, der in einer Ebene liegt, die schräg zur Drehachse der Walze (15) ausgerichtet ist.

## Claims (Claims for the following Contracting State(s): AT, ES, IT)

1. Drawer side wall (1), preferably of metal, with a support for a bottom plate (7) of a drawer and a cover lip (6) which laterally covers the edge of the bottom plate (7), wherein the drawer side wall (1) is provided with at least one manually and without the use of tools operateable retaining device (8, 14) for securing said bottom plate (7), **characterized in that** the at least one retaining device (8, 14) comprises a turnable stressing device with a handle (10, 18). with which the bottom plate (7) is pressed against the cover lip (6) and is secured there by clamping.

2. A drawer side wall as claimed in claim 1, **characterized in that** two retaining devices (8, 14) are provided having stressing devices turnable around two horizontal axes perpendicular to each other.

3. A drawer side wall as claimed in claim 1 or 2, **characterized in that** the two retaining devices (8, 14) are arranged on a horizontal supporting member for the bottom plate (7).

4. A drawer side wall as claimed in claim 3, **characterized in that** there are at least two retaining devices (8, 14) arranged on the supporting member, which is constructed as a supporting bar (4) extending along the length of the drawer side wall (1).

5. A drawer side wall as claimed in claims 1 to 4, **characterized in that** the stressing devices are constructed as or comprise bolts (9).

6. A drawer side wall as claimed in claim 5, **characterized in that** the bolt (9) rests in an internal screw thread (21) or the like of the supporting member and comprises a handle (10) which is situated underneath said supporting member.

7. A drawer side wall as claimed in claim 6, **characterized in that** said handle (10) is an elongated handle which is approximately parallel to said drawer side wall (1) when the bottom plate (7) is secured.

8. A drawer side wall as claimed in claim 6 or 7, **characterized in that** said bolt (9) is, at its end directed towards said bottom plate (7), provided with a pressing disc (11) which secures the bottom plate (7) by clamping.

9. A drawer side wall as claimed in one of claims 1 to 8, **characterized in that** said bolt (9) and the pressing disc (11) respectively is provided with a center punching spike (12).

10. A drawer side wall as claimed in one of claims 1 to 9, **characterized in that** said pressing disc (11) is provided with a cutting annulus (13).

11. A drawer side wall as claimed in one of claims 8 to 10, **characterized in that** said supporting bar (4), in the area of the stressing devices, is provided with a recess (22) each, into which the pressing disc (11) is situated when in the non-secured position.

12. A drawer side wall as claimed in one of claims 1 to 5, **characterized in that** said stressing devices are constructed as cylinders (15), whose axes of rotation, in the functional position of the drawer, are situated in a horizontal plane, wherein the cylinders (15) are provided with a handle (18).

13. A drawer side wall as claimed in claim 12, **characterized in that** the drawer side wall (1) is provided with two cylinders (15). wherein the cylinder (15) closer to the rear end of the drawer side wall (1) is arranged lengthwise to the drawer side wall (1), whereas the cylinder (15) closer to the front end of the drawer side wall (1) is arranged transversely to the drawer side wall (1).

14. A drawer side wall claimed in claim 12 or 13. **characterized in that** the cylinders (15) are provided with at least one cutting ring (19) on their shell.

15. A drawer side wall as claimed in one of claims 12 to 14, **characterized in that** said handles (18) are constructed as flat levers with angle-shaped sections (20).

16. A drawer side wall as claimed in claim 14, **characterized in that** at least one of the cylinders (15) of a drawer side wall (1) is provided with a cutting ring (19), which is arranged in a plane which is inclined to the rotation axis of the cylinder (15).

17. A drawer side wall as claimed in claim 16, **characterized in that** the drawer side wall (1) is provided with a front and a rear retaining device (14) and **in that** the cylinder (15) of the rear retaining device (14) comprises two cutting rings (19), which are arranged in planes which are perpendicular to the rotation axis of the cylinder (15), whereas the cylinder (15) of the front retaining device comprises only one cutting ring (19), which is arranged in a plane which is inclined to the rotation axis of the cylinder (15).

18. A drawer with a drawer side wall (1) as claimed in at least one of claims 1 to 17, **characterized in that** the stressing devices press onto the flat bottom side of the bottom plate (7).

## Claims (Claims for the following Contracting State(s): DE)

1. Drawer side wall (1), preferably of metal, with a support for a bottom plate (7) of a drawer and a cover lip (6) which laterally covers the edge of the bottom plate (7), wherein the drawer side wall (1) is provided with at least one manually and without the use of tools operateable retaining device (8, 14) for securing said bottom plate (7), which comprises a stressing device with a handle (10, 18), wherein the bottom plate (7) is pressed against the cover lip (6) by the stressing device and is secured there by clamping, **characterized in that** the stressing device, which is constructed as a pressing disc (11) or as a cylinder (15), comprises at least one cutting ring (13, 19) and/or a center punching spike (13) and is arranged turnably on the drawer side wall (1).

2. A drawer side wall as claimed in claim 1, **characterized in that** two retaining devices (8, 14) are provided having stressing devices turnable around two horizontal axes perpendicular to each other.

3. A drawer side wall as claimed in claim 1 or 2, **characterized In that** the two retaining devices (8, 14) are arranged on a horizontal supporting bar (4) for the bottom plate (7).

4. A drawer side wall as claimed in one of claims 1 to 3, **characterized in that** said at least one stressing device comprises a bolt (9), which rests in an internal screw thread (21) or the like of the supporting member and which comprises a handle (10), which is arranged underneath the supporting member.

5. A drawer side wall as claimed in claim 4, **characterized in that** the handle (10) is constructed as an elongated handle which is approximately parallel to said drawer side wall (1) when the bottom plate (7) is secured.

6. A drawer side wall as claimed in claim 3, **characterized in that** said supporting bar (4) is provided with a recess (22) into which the pressing disc (11) is situated when in the non-clamping position.

7. A drawer side wall as claimed in claim 2 or 3, **characterized in that** in the functional position of the drawer the axes of rotation of said cylinders (15) are situated in a horizontal plane, wherein the cylinders (15) are provided with a handle (18).

8. A drawer side wall as claimed in claim 7, **characterized in that** the drawer side wall (1) is provided with two cylinders (15). wherein the cylinder (15) closer to the rear end of the drawer side wall (1) is arranged lengthwise to the drawer side wall (1), whereas the cylinder (15) closer to the front end of the drawer side wall (1) is arranged transversely to the drawer side wall (1).

9. A drawer side wall as claimed in claim 7. **characterized in that** said handles (18) are constructed as flat levers with angle-shaped sections (20).

10. A drawer side wall as claimed in claim 1, **characterized in that** at least one of the cylinders (15) of a drawer side wall (1) is provided with a cutting ring (19), which is arranged in a plane which is inclined to the rotation axis of the cylinder (15).

11. A drawer side wall as claimed in claim 10, **characterized in that** the drawer side wall (1) is provided with a front and a rear retaining device (14) and **in that** the cylinder (15) of the rear retaining device (14) comprises two cutting rings (19), which are arranged in planes which are perpendicular to the rotation axis of the cylinder (15), whereas the cylinder (15) of the front retaining device comprises only one cutting ring (19), which is in a plane which is inclined to the rotation axis of the cylinder (15).

12. A drawer with two drawer side walls (1), preferably of metal, with a support each for a bottom plate (7) made of a wooden material and a cover lip (6) which laterally covers the edge of the bottom plate (7), wherein each of the drawer side walls (1) is provided with at least one manually and without the use of tools operateable retaining device (8, 14) for securing said bottom plate (7), which comprises a stressing device with a handle (10, 18), with which the bottom plate (7) is pressed against the cover lip (6) and is secured there by clamping, **characterized in that** the stressing devices press against the flat bottom side of the bottom plate (7).

13. A drawer as claimed in claim 12, **characterized in that** the stressing devices, which are constructed as pressing discs (11) or cylinders (15), comprise at least one cutting ring (13, 19) and/or center punching spike (13) and are mounted turnably on said drawer side wall (1).

14. A drawer as claimed in claim 12, **characterized in that** two retaining devices (14) are provided with stressing devices turnable around two horizontal axes perpendicular to each other.

15. A drawer as claimed in one of claims 12 to 14, **characterized In that** the two retaining devices (8, 14) are arranged on a horizontal supporting bar (4) for the bottom plate (7).

16. A drawer as claimed in claims 12 to 15, **characterized in that** one stressing device comprises a bolt (9), which rests in an internal screw thread (21) or the like of the supporting member and which comprises a handle (10), which is arranged underneath the supporting member.

17. A drawer as claimed in claim 16, **characterized in that** the handle (10) is constructed as an elongated handle, which is approximately parallel to said drawer side wall (1) when the bottom plate (7) is secured.

18. A drawer as claimed in claim 15, **characterized in that** said supporting bar (4) is provided with a recess (22) into which the pressing disc (11) is situated when in the non-secured position.

19. A drawer as claimed in claim 13, **characterized in that** the axes of rotation of said cylinders (15) are in a horizontal plane in the functional position of the drawer, wherein the cylinders (15) are provided with a handle (18).

20. A drawer as claimed in claim 19, **characterized in that** the drawer side wall (1) is provided with two cylinders (15), wherein the cylinder (15) closer to the rear end of the drawer side wall (1) is arranged lengthwise to the drawer side wall (1), whereas the cylinder (15) closer to the front end of the drawer side wall (1) is arranged transversely to the drawer side wall (1).

21. A drawer as claimed in claim 19, **characterized in that** said handles (18) are constructed as flat levers with angle-shaped sections (20).

22. A drawer as claimed in claims 13, 19 or 20, **characterized in that** at least one of the cylinders (15) of a drawer side wall (1) is provided with a cutting ring (19), which is arranged in a plane which is inclined to the rotation axis of the cylinder (15).

23. A drawer as claimed in claim 22, **characterized in that** the drawer side wall (1) is provided with a front and a rear retaining device (14) and **in that** the cylinder (15) of the rear retaining device (14) comprises two cutting rings (19), which are arranged in planes which are perpendicular to the rotation axis of the cylinder (15), whereas the cylinder (15) of the front retaining device comprises only one cutting ring (19), which Is in a plane which is inclined to the rotation axis of the cylinder (15).

## Revendications (Revendications pour l'(les) Etat(s) contractant(s) suivant(s): AT, ES, IT)

1. Cadre de tiroir (1) fait de préférence de métal, comprenant un appui pour un plateau (7) de tiroir et une lèvre de recouvrement (6) qui recouvre latéralement le bord du plateau (7), le cadre de tiroir (1) étant pourvu d'au moins un dispositif de blocage (8, 14) pouvant être actionné manuellement et sans outils pour bloquer le plateau (7), **caractérisé en ce qu'**au moins un dispositif de blocage (8, 14) comprend un élément de serrage rotatif pourvu d'une manette (10, 18) permettant d'appuyer et de bloquer le plateau (7) contre la lèvre de recouvrement (6).

2. Cadre de tiroir selon la revendication 1, **caractérisé en ce que** deux dispositifs de blocage (14) pourvus d'éléments de serrage, qui peuvent tourner autour de deux axes horizontaux, disposés à angle droit l'un par rapport à l'autre, sont prévus.

3. Cadre de tiroir selon la revendication 1 ou 2, **caractérisé en ce que** les dispositifs de blocage (8, 14) sont disposés sur un élément d'appui horizontal pour le plateau (7).

4. Cadre de tiroir selon la revendication 3, **caractérisé en ce qu'**au moins deux dispositifs de blocage (8, 14) sont disposés sur l'élément d'appui qui est réalisé sous la forme d'une barre d'appui (4) s'étendant le long du cadre de tiroir (1).

5. Cadre de tiroir selon l'une des revendications 1 à 4, **caractérisé en ce que** les éléments de serrage sont réalisés sous forme de vis (9) ou qu'ils comprennent de tels objets.

6. Cadre de tiroir selon la revendication 5, **caractérisé en ce que** la vis (9) est disposée dans un filet femelle (21) ou analogue de l'élément d'appui et qu'elle présente une manette (10) qui se trouve en dessous de l'élément d'appui.

7. Cadre de tiroir selon la revendication 6, **caractérisé en ce que** la manette (10) est de forme allongée et qu'elle est orientée sensiblement parallèlement au cadre de tiroir (1) lorsque le plateau (7) est bloqué.

8. Cadre de tiroir selon la revendication 6 ou 7, **caractérisé en ce que** la vis (9) est pourvue, au niveau de son extrémité orientée vers le plateau (7), d'un disque de serrage (11) qui bloque le plateau (7).

9. Cadre de tiroir selon l'une des revendications 1 à 8, **caractérisé en ce que** la vis (9) ou le disque de serrage (11) est pourvu d'une pointe de centrage (12).

10. Cadre de tiroir selon l'une des revendications 1 à 9, **caractérisé en ce que** le disque de serrage (11) est pourvu d'un bord nervuré (13).

11. Cadre de tiroir selon l'une des revendications 8 à 10, **caractérisé en ce que** la barre d'appui (4) est pourvue, dans la zone des éléments de serrage, d'un renfoncement (22) dans lequel le disque de serrage (11) est logé en position débloquée.

12. Cadre de tiroir selon l'une des revendications 1 à 5, **caractérisé en ce que** les éléments de serrage sont réalisés sous forme de rouleaux (15), dont les axes de rotation se trouvent, en position de fonctionnement du tiroir, dans un plan horizontal, les rouleaux (15) étant pourvus d'une manette (18).

13. Cadre de tiroir selon la revendication 12, **caractérisé en ce que** le cadre de tiroir (1) est pourvu de deux rouleaux (15), dans lequel le rouleau (15) qui est situé le plus près de l'extrémité arrière du cadre de tiroir (1) est orienté dans le sens longitudinal du cadre de tiroir (1), tandis que le rouleau (15) qui est situé le plus près de l'extrémité avant du cadre de tiroir (1) est orienté transversalement au cadre de tiroir (1).

14. Cadre de tiroir selon la revendication 12 ou 13, **caractérisé en ce que** les rouleaux (15) sont pourvus, au niveau de leur cylindre, d'au moins une nervure annulaire (19).

15. Cadre de tiroir selon l'une des revendications 12 à 14, **caractérisé en ce que** les manettes (18) sont réalisées sous forme de leviers plats pourvus de parties coudées (20).

16. Cadre de tiroir selon la revendication 14, **caractérisé en ce qu'**au moins un des rouleaux (15) dans un cadre de tiroir (1) est pourvu d'une nervure annulaire (19) qui est disposée dans un plan incliné par rapport à l'axe de rotation du rouleau (15).

17. Cadre de tiroir selon la revendication 16, **caractérisé en ce que** le cadre de tiroir (1) est pourvu d'un dispositif de blocage (14) avant et arrière et **en ce que** le rouleau (15) du dispositif de blocage (14) arrière présente deux nervures annulaires (19) qui sont disposées dans des plans verticaux par rapport à l'axe de rotation du rouleau (15), tandis que le rouleau (15) du dispositif de blocage avant ne présente qu'une seule nervure annulaire (19) qui est disposée dans un plan incliné par rapport à l'axe de rotation du rouleau (15).

18. Tiroir comprenant un cadre de tiroir selon au moins l'une des revendication 1 à 17, **caractérisé en ce que** les éléments de serrage appuient sur la face inférieure plate du plateau (7).

## Revendications (Revendications pour l'(les) Etat(s) contractant(s) suivant(s): DE)

1. Cadre de tiroir (1) fait de préférence de métal, comprenant un appui pour un plateau (7) de tiroir et une lèvre de recouvrement (6) qui recouvre latéralement le bord du plateau (7), le cadre de tiroir (1) étant pourvu d'au moins un dispositif de blocage (8, 14), pouvant être actionné manuellement et sans outils pour bloquer le plateau (7), qui comprend un élément de serrage pourvu d'une manette (10, 18), le plateau (7) étant appuyé et bloqué contre la lèvre de recouvrement (6) par l'élément de serrage, **caractérisé en ce que** l'élément de serrage, qui est réalisé sous forme de disque de serrage (11) ou de rouleau (15), est pourvu d'au moins une nervure annulaire (13, 19) et/ou d'une pointe de centrage (13) et est logé de manière rotative sur le cadre de tiroir(1).

2. Cadre de tiroir selon la revendication 1, **caractérisé en ce que** deux dispositifs de blocage (14) pourvus. d'éléments des serrage, qui peuvent tourner autour de deux axes horizontaux, disposés à angle droit l'un par rapport à l'autre, sont prévus.

3. Cadre de tiroir selon la revendication 1 ou 2, **caractérisé en ce que** les dispositifs de blocage (8, 14) sont disposés sur un profilé d'appui horizontal (4) pour le plateau (7).

4. Cadre de tiroir selon l'une des revendications 1 à 3, **caractérisé en ce que** le au moins un élément de serrage comprend une vis (9), qui est disposée dans un filet femelle (21) ou analogue de l'élément d'appui et qui est pourvue d'une manette (10), qui se trouve en dessous de l'élément d'appui.

5. Cadre de tiroir selon la revendication 4, **caractérisé en ce que** la manette (10) est de forme allongée et est orientée à peu près parallèlement au cadre de tiroir (1) lorsque le plateau (7) est bloqué.

6. Cadre de tiroir selon la revendication 3, **caractérisé en ce que** le profilé d'appui (4) est pourvu d'un renfoncement (22) dans lequel le disque de serrage (11) est logé en position débloquée.

7. Cadre de tiroir selon la revendication 2 ou 3, **caractérisé en ce que** les axes de rotation des rouleaux (15) se trouvent, en position de fonctionnement du tiroir, dans un plan horizontal, les rouleaux (15) étant pourvus d'une manette (18).

8. Cadre de tiroir selon la revendication 7, **caractérisé en ce que** le cadre de tiroir (1) est pourvu de deux rouleaux (15), dans lequel le rouleau (15) qui est situé le plus près de l'extrémité arrière du cadre de tiroir (1) est orienté dans le sens longitudinal du cadre de tiroir (1), tandis que le rouleau (15) qui est situé le plus près de l'extrémité avant du cadre de tiroir (1) est orienté transversalement au cadre de tiroir (1).

9. Cadre de tiroir selon la revendication 7, **caractérisé en ce que** les manettes (18) sont réalisées sous forme de leviers plats pourvus de parties coudées (20).

10. Cadre de tiroir selon la revendication 1, **caractérisé en ce qu'**au moins un des rouleaux (15) dans un cadre de tiroir (1) est pourvu d'une nervure annulaire (19) qui est disposée dans un plan incliné par rapport à l'axe de rotation du rouleau (15).

11. Cadre de tiroir selon la revendication 10, **caractérisé en ce que** le cadre de tiroir (1) est pourvu d'un dispositif de blocage (14) avant et arrière et **en ce que** le rouleau (15) du dispositif de blocage (14) arrière présente deux nervures annulaires (19) qui sont disposées dans des plans verticaux par rapport à l'axe de rotation du rouleau (15), tandis que le rouleau (15) du dispositif de blocage avant ne présente qu'une seule nervure annulaire (19) qui est disposée dans un plan incliné par rapport à l'axe de rotation du rouleau (15) .

12. Tiroir comprenant deux cadres de tiroir (1) faits de préférence de métal, comprenant chacun un appui pour un plateau (7) fait d'un matériau de bois et une lèvre de recouvrement (6), qui recouvre latéralement le bord du plateau (7), chaque cadre de tiroir (1) étant pourvu d'au moins un dispositif de blocage (8, 14) pouvant être actionné manuellement et sans outils pour bloquer le plateau (7), qui comprend un élément de serrage pourvu d'une manette (10, 18), avec lequel le plateau (7) est appuyé et bloqué contre la lèvre de recouvrement (6), **caractérisé en ce que** les éléments de serrage appuient sur la face inférieure plate du plateau (7).

13. Tiroir selon la revendication 12, **caractérisé en ce que** les éléments de serrage, qui sont réalisés sous forme de disque de serrage (11) ou de rouleau (15), sont pourvus d'au moins une nervure annulaire (13, 19) et/ou d'une pointe de centrage (13) et sont disposés de manière rotative sur le cadre de tiroir (1).

14. Tiroir selon la revendication 12, **caractérisé en ce que** deux dispositifs de blocage (14) pourvus d'élémente des serrage, qui peuvent tourner autour de deux axes horizontaux, disposés à angle droit l'un par rapport à l'autre, sont prévus.

15. Tiroir selon l'une des revendications 12 à 14, **caractérisé en ce que** les dispositifs de blocage (8, 14) sont disposés sur un profilé d'appui horizontal (4) pour le plateau (7).

16. Tiroir selon l'une des revendications 12 à 15, **caractérisé en ce qu'**un élément de serrage comprend un vis (9), qui est disposée dans un filet femelle (21) ou analogue de l'élément d'appui et qui est pourvue d'une manette (10), qui se trouve en dessous de l'élément d'appui.

17. Tiroir selon la revendication 16, **caractérisé en ce que** la manette (10) est de forme allongée et est orientée à peu près parallèlement au cadre de tiroir (1) lorsque le plateau (7) est bloqué.

18. Tiroir selon la revendication 17, **caractérisé en ce que** le profilé d'appui (4) est pourvu d'un renfoncement (22) dans lequel le disque de serrage (11) est logé en position débloquée.

19. Tiroir selon la revendication 13, **caractérisé en ce que** les axes de rotation des rouleaux se trouvent, en position de fonctionnement du tiroir, dans un plan horizontal, les rouleaux (15) étant pourvus d'une manette (18).

20. Tiroir selon la revendication 19, **caractérisé en ce que** le cadre de tiroir (1) est pourvu de deux rouleaux (15), dans lequel le rouleau (15) qui est situé le plus près de l'extrémité arrière du cadre de tiroir (1) est orienté dans le sens longitudinal du cadre de tiroir (1), tandis que le rouleau (15) qui est situé le plus près de l'extrémité avant du cadre de tiroir (1) est orienté transversalement au cadre de tiroir (1).

21. Tiroir selon la revendication 19, **caractérisé en ce que** les manettes (18) sont réalisées sous forme de leviers plats pourvus de parties coudées (20).

22. Tiroir selon la revendication 13, 19 ou 20, **caractérisé en ce qu'**au moins un des rouleaux (15) dans un cadre de tiroir (1) est pourvu d'une nervure annulaire (19) qui est disposée dans un plan incliné par rapport à l'axe de rotation du rouleau (15).

23. Cadre de tiroir selon la revendication 22, **caractérisé en ce que** le cadre de tiroir (1) est pourvu d'un dispositif de blocage (14) avant et arrière et **en ce que** le rouleau (1b) du dispositif de blocage (14) arrière présente deux nervures annulaires (19) qui sont disposées dans des plans verticaux par rapport à l'axe de rotation du rouleau (15), tandis que le rouleau (15) du dispositif de blocage avant ne présente qu'une seule nervure annulaire (19) qui est disposée dans un plan incliné par rapport à l'axe de rotation du rouleau (15).
